# EUROPÄISCHE PATENTSCHRIFT

(11) **EP 1 772 419 B1**
(45) Veröffentlichungstag und Bekanntmachung des Hinweises auf die Patenterteilung: **20.04.2011**
(21) Anmeldenummer: 06019314.1
(22) Anmeldetag: 15.09.2006
(51) Int. Cl.: B66F 9/08, B66F 9/24, B66F 9/075, B66F 9/10

(54) **Schubmaststapler**
Reach fork lift truck
Chariot élévateur avec mât rétractable

(30) Priorität: 06.10.2005 DE 102005048355
(43) Veröffentlichungstag der Anmeldung: 11.04.2007
(73) Patentinhaber: Jungheinrich Aktiengesellschaft, 22047 Hamburg (DE)
(72) Erfinder: Knieriem, Michael, Dipl.-Ing., 23843 Bad Oldesloe (DE); Nissen, Nis-Georg, Dipl.-Ing., 24616 Brokstedt (DE); Zoske, Manfred, Dipl.-Ing., 23826 Bark (DE)
(74) Vertreter: Hauck Patent- und Rechtsanwälte

(56) Entgegenhaltungen:
- DE-A1- 2 609 029
- DE-B- 1 270 495
- US-A1- 2005 042 068

## Beschreibung

Die Erfindung bezieht sich auf einen Schubmaststapler nach dem Patentanspruch 1.

Wie die Bezeichnung bereits andeutet, kann der Mast bei einem Schubmaststapler von dem Antriebsteil des Flurförderzeugs fort und auf diesen zu bewegt werden. Der Mast bzw. das Hubgerüst ist in einem Masthalter aufgenommen, und der Masthalter kann mit Hilfe eines Masthalterantriebs, zumeist einem Hydraulikzylinder, verstellt werden. Der Masthalter ist dabei in Schienen geführt, die an den Radarmen des Schubmaststaplers angebracht sind. Der Mast wird zwischen einer hinteren und einer vorderen Endposition (Schubweg) bewegt. Die Endpositionen werden durch mechanische Anschläge definiert. Aus verständlichen Gründen ist angestrebt, die Annäherung an die Endanschläge nicht mit zu großer Geschwindigkeit vorzunehmen, da sonst die Belastung zu hoch wird und die Last auf der Hubgabel verrutschen oder von dieser runterfallen kann.

Die hintere Endposition wird bestimmt durch die Lage des Batteriekastens. Bekanntlich liegt der Batteriekasten auf der Vorderseite des Antriebsteils. Der Batteriekasten ist unterschiedlich breit, wodurch sich eine unterschiedliche Lage des hinteren Endanschlags relativ zum Masthalter ergibt. Der vordere Endanschlag wird einmal durch die Länge der Radarme bestimmt und zum anderen auch dadurch, in welchem Ausmaß die Hubgabel über die Radarme hinausstehen darf, damit die Aufnahme einer Last nicht eine Instabilität des Fahrzeugs herbeiführt. Die mechanischen Anschläge sind dabei zumeist austauschbar, um den unterschiedlichen Mastarten und Anbaugeräten gerecht zu werden. Ein derartiger Schubmaststapler ist etwa aus DE 26 09 029 A1 bekannt geworden. Aus DE 12 70 495 ist auch bekannt geworden, ein Hubgerüst auf einem Fahrgestell anzuordnen, das quer zur Längsachse des Fahrgestells entlang Schienen geführt ist. Das Hubgerüst ist mit einem Aufnahmemittel zum Aufnehmen einer Last versehen, damit die Last auf eine gewünschte Höhe gebracht werden kann. Die Endstellungen des Mastes sind durch mechanische Endanschläge vorgegeben.

Die elektronische Steuerung des hydraulischen Mastvorschubs enthält in bekannten Fällen eine Sensorik, die vor dem Erreichen der Endpositionen ein Signal erzeugt, um vor dem mechanischen Ende eine Reduzierung der Vorschubgeschwindigkeit einzuleiten. Es ist auch bekannt, den Vorschubweg analog oder inkrementell zu sensieren. Bei der Verwendung von schaltenden Sensoren, z.B. Mikroschalter, induktive oder kapazitive Sensoren, sind mindestens zwei Schalter erforderlich, die je nach Ausführungsform des Flurförderzeugs justiert werden müssen. Bei Verwendung einer analogen oder inkrementellen Sensorik müssen die entsprechenden Parameter in der Software für den hydraulischen Antrieb eingestellt werden. Der Aufwand hierfür ist relativ hoch.

Der Erfindung liegt die Aufgabe zugrunde, einen Schubmaststapler zu schaffen, bei dem die Annäherung des Masthalters an die Endpositionen mit sehr geringem Aufwand sensiert werden kann.

Diese Aufgabe wird durch die Merkmale des Patentanspruchs 1 gelöst.

Wie bei herkömmlichen Schubmaststaplem weist auch der erfindungsgemäße eine Grundplatte im Rahmen des Antriebsteils auf. Diese weist erfindungsgemäß bezüglich der Verfahrrichtung des Masthalters in Querrichtung verlaufende, beabstandete Schaltkanten. Ferner ist am Masthalter oder am Mast ein nach unten gerichteter Sensor vorgesehen, der ein Schaltsignal erzeugt, wenn er eine Schaltkante überfährt. Die Software des hydraulischen Antriebs für den Masthalter gibt bekanntlich die Bewegungsrichtung des Masthalters vor. Eine Auswertevorrichtung, etwa in der Software des Flurförderzeugs kann daraus ermitteln, welche Schaltkante in welcher Richtung überfahren wurde. Nach einer Ausgestaltung der Erfindung ist der Sensor entlang einer Querachse wahlweise in mindestens zwei Positionen so lösbar anbringbar, daß bei Annäherung des Masthalters an eine Endposition jeweils eine hintere oder vordere Schaltkante überfahren wird. Zwei hintere Schaltkanten sind von vornherein so angeordnet, daß sie den unterschiedlichen Dicken der Batteriekästen gerecht werden. Die Sensorposition, die lösbar ist, kann daher entsprechend der Dicke des Batteriekastens gewählt werden. Weitere Justiermaßnahmen sind nicht erforderlich.

Die Schaltkanten sind so angeordnet, daß der Masthalter nahe einem Endanschlag ist, wenn der Sensor eine Schaltkante überfährt. Ist dies der Fall, wird im steuerbaren Masthalterantrieb die Geschwindigkeit reduziert, so daß sie annähernd Null ist, wenn der Masthalter den hinteren oder vorderen Anschlag erreicht hat.

Zur Reduzierung der Vorschubgeschwindigkeit nahe dem vorderen Anschlag kann es ausreichen, nur eine vordere Schaltkante vorzusehen, die unabhängig von der seitlichen Lage des Sensors stets an der gleichen Stelle überfahren wird. In der Software des hydraulischen Antriebs kann eine zeitliche Verzögerung eingebaut sein, so daß bei einer größeren Entfernung des Anschlags von der Schaltkante zunächst mit der vorgewählten Vorschubgeschwindigkeit weiter gefahren wird, bis die Zeitverzögerung beendet ist. Danach setzt die Geschwindigkeitsreduzierung bis zum vorderen Anschlag ein. Alternativ kann nach einer Ausgestaltung der Erfindung auch ein Schaltblech lösbar an der vorderen Kante angebracht werden, um abhängig von der jeweiligen Ausführungsform des Schubmaststaplers eine Anpassung zu erzielen.

Mit der Erfindung wird eine Steuerung der Vorschubgeschwindigkeit geschaffen, die einen sehr geringen Aufwand an Sensorik mit einem geringen Justageaufwand kombiniert. Der apparative Aufwand ist wegen der Verwendung nur eines Sensors außerordentlich gering.

Nach einer Ausgestaltung der Erfindung ist die Grundplatte im hinteren Bereich mit einer Ausnehmung versehen mit einer die hinteren Schaltkanten bildenden gestuften Kante. Die Grundplatte ist für die verschiedenen Ausführungen und Typen von Schubmaststaplern einheitlich ausgelegt und die gestufte Kante ist an die typisierten Abmessungen der Batterie angepaßt.

Die Erfindung wird nachfolgend anhand eines Ausführungsbeispiels näher erläutert.
- Figur 1: zeigt perspektivisch eine Grundplatte eines sonst nicht dargestellten Schubmaststaplers.
- Fig. 2: zeigt den Signalverlauf eines Masthalters mit einem Sensor beim Überfahren der Grundplatte nach Fig. 1.
- Fig. 3: zeigt den Verlauf der maximalen Vorschubgeschwindigkeit vom Antriebsteil fort.
- Fig. 4: zeigt die maximale Geschwindigkeit auf den Antriebsteil zu (Rückschubgeschwindigkeit).

In Fig. 1 ist eine Blechplatte als Grundplatte 10 angedeutet, wie sie typischerweise unter dem Antriebsteil bzw. dem Rahmen des Antriebsteils eines Schubmaststaplers angebracht ist. Der Schubmaststapler mit Radarmen und einem entlang der Radarme verfahrbaren Masthalter mit Mast ist hier der Einfachheit halber nicht dargestellt. Wie erkennbar, weist die Grundplatte im hinteren Bereich eine Ausnehmung 12 auf mit einer in Querrichtung verlaufenden gestuften Kante 14 mit drei in Längsrichtung versetzten Kantenabschnitten. Am vorderen Ende weist die Grundplatte 10 eine vorstehende, querverlaufende vordere Kante 16 auf. Die Kantenabschnitte der gestuften Kante 14 und die Kante 16 bilden Schaltkanten für einen Sensor 18, der äußerst schematisch dargestellt ist. Der Sensor ist in einem Loch einer Halterung 20 angebracht, die am nicht gezeigten Mast bzw. Masthalter seitlich zur Längsachse des nicht gezeigten Fahrzeugs versetzt angebracht ist. Mithin wird der Halter 20 und somit auch der Sensor 18 bei einer Verschiebung des Masthalters in Richtung der Pfeile 22 bzw. 24 bewegt. Man erkennt im Halter 20 zwei weitere Löcher 26. Der Sensor 18 kann daher in Querrichtung gesehen, in drei verschiedenen Positionen im Halter 20 angebracht werden. Jeder Position des Sensors 18 entspricht einem Kantenabschnitt der gestuften Kante 14. In der in Fig. 1 gezeigten Position wird die am weitesten zur Außenkante der Platte liegende Schaltkante überfahren, wenn sich der Masthalter dem hinteren Anschlag nähert. Unabhängig von der Position des Sensors 18 wird die vordere Schaltkante 16 überfahren, wenn der Masthalter sich dem vorderen Anschlag nähert. Die Lage der beschriebenen Schaltkanten ist derart, daß der Masthalter relativ nahe dem mechanischen Anschlag ist, wenn eine Schaltkante überfahren wird, beispielsweise noch einem Abstand von 100 mm aufweist. Der Sensor 18 erzeugt dann ein Schaltsignal, wodurch die Geschwindigkeit des Antriebs für den Masthalter reduziert und auf Null gebracht wird, so daß ein merklicher Stoß an den Anschlägen vermieden wird.

In Fig. 2 ist die Erzeugung eines Schaltsignals 28 dargestellt. Strichpunktiert sind alternative Verläufe bei 30 zu erkennen, die entstehen, wenn der Sensor 18 in einer der beiden anderen Positionen angebracht wird.

In Fig. 3 ist die maximale Vorschubgeschwindigkeit mit 32 eingezeichnet, sie reduziert sich entlang der durchgezogenen Linie 34 auf eine Minimalgeschwindigkeit 36, wenn der Sensor 18 die vordere Schaltkante 16 überfahren hat. Die punktierten Linien 38 stellen eine seitliche Verlagerung der Linie 32 dar, d.h. die Geschwindigkeit wird noch länger aufrechterhalten, bis sie dann ebenfalls reduziert wird. Dies geschieht über die Software des hydraulischen Antriebs für den Masthalter. Dadurch wird der Tatsache Rechnung getragen, daß der vordere mechanische Anschlag aufgrund der Gegebenheiten des Fahrzeugs eine größere Entfernung zum hinteren Anschlag hat als durch die Schaltkante 16 definiert. So kann die Schaltkante 16 für den kleinsten Vorschubweg ausgelegt sein, während längere Vorschubwege durch ein verspätetes Schalten über die Software realisiert wird.

Fig. 4 zeigt bei 40 die maximale Rückschubgeschwindigkeit des Masthalters bei einer Bewegung auf den Antriebsteil zu. Bei 42 erfolgt eine Reduzierung der Rückschubgeschwindigkeit entsprechend den mit ausgezogenen Linien gezeigten Signal 28 nach Fig. 2. Wird bei Versatz des Sensors 18 in eine der beiden anderen Schaltpositionen eine andere Schaltkante der gestuften Kante 14 überfahren, ergeben sich die bei 44 angegebenen Zeitpunkte für die Reduzierung der Rückschubgeschwindigkeit.

Die beschriebene Software wird auch dafür eingesetzt, zu bestimmen, welche der Schaltkanten ein Signal erzeugt hat, und zwar aus der Richtung in die der Masthalter verstellt wird. Ohne Hinzuziehung der Richtungsvorgabe kann nicht erkannt werden, welchem Anschlag sich der Masthalter nähert.

## Patentansprüche

1. Schubmaststapler mit einem Antriebsteil, von dem sich parallel beabstandete Radarme forterstrecken und einem Masthalter für einen Hubmast, der mittels eines steuerbaren Masthalterantriebs entlang von Führungen in den Radarmen zwischen einer vorderen und einer hinteren Endposition verfahrbar ist, wobei die Endpositionen durch mechanische Anschläge begrenzt sind, **gekennzeichnet durch** folgende weitere Merkmale:
- eine Grundplatte (10) des Antriebsteils, die Schaltkanten (16) aufweist, die bezüglich der Verfahrrichtung des Masthalters quer verlaufen und beabstandet sind,
- ein zur Grundplatte (10) hin gerichteter am Masthalter oder am Mast angebrachter Sensor (18), der ein Schaltsignal erzeugt, wenn er eine Schaltkante (14, 16) überfährt,
- der Sensor (18) ist so anbringbar, daß bei Annäherung des Masthalters an eine Endposition die hintere oder vordere Schaltkante (14, 16) überfahren wird, wobei
- die Schaltkanten (14, 16) sind so angeordnet, daß der Masthalter nahe einem Endanschlag ist, wenn der Sensor (18) eine Schaltkante (14, 16) überfährt,
- eine Auswertevorrichtung aus einer Richtungsvorgabe für den Masthalterantrieb ermittelt, welche der Schaltkanten ein Schaltsignal erzeugt hat und
- der steuerbare Masthalterantrieb ist so ausgelegt, daß die Geschwindigkeit reduziert wird, wenn der Sensor (18) bei Annäherung des Masthalters an eine Endposition ein Schaltsignal erzeugt.

2. Schubmaststapler nach Anspruch 1, **dadurch gekennzeichnet, daß** die Grundplatte (10) mindestens zwei hintere Schaltkanten (14, 16) aufweist und der Sensor (18) entlang einer Querkante in mindestens zwei Positionen lösbar anbringbar ist.

3. Schubmaststapler nach Anspruch 1 oder 2, **dadurch gekennzeichnet, daß** die Grundplatte (10) im hinteren Bereich eine Ausnehmung (12) aufweist mit einer mindestens zwei hintere Schaltkanten bildenden gestuften Kante (14).

4. Schubmaststapler nach Anspruch 1 oder 2, **dadurch gekennzeichnet, daß** die vordere Schaltkante (16) von einer Endkante der Grundplatte (10) gebildet ist.

5. Schubmaststapler nach Anspruch 4, **dadurch gekennzeichnet, daß** die Lage der vorderen Schaltkante (16) so gewählt ist, daß bei kleinstem Vorschubweg des Masthalters der Sensor (18) ein Schaltsignal erzeugt, bevor der vordere Anschlag erreicht ist.

6. Schubmaststapler nach Anspruch 5, **dadurch gekennzeichnet, daß** in einer Software des steuerbaren Masthalterantriebs das Signal des Sensors (18) zeitlich versetzt wird, wenn der Vorschubweg größer als der kleinste Vorschubweg ist.

7. Schubmaststapler nach einem der Ansprüche 1 bis 6, **dadurch gekennzeichnet, daß** ein Schaltblech am vorderen Ende der Grundplatte (10) lösbar anbringbar ist, daß mindestens eine vordere Schaltkante aufweist.

8. Schubmaststapler nach einem der Ansprüche 1 bis 7, **dadurch gekennzeichnet, daß** der Sensor (18) seitlich gegenüber der Längsachse des Schubmaststaplers versetzt angeordnet ist.

## Claims

1. Reach fork lift truck comprising a drive part, from which wheel arms spaced apart from one another extend and comprising a lifting mast holder for a lifting mast which may be moved by means of a controllable lifting mast holder drive along guides in the wheel arms between a front end position and a rear end position, the end positions being defined by mechanical stops, **characterised by** the following further features:
- a base plate (10) of the drive part, which comprises control edges (16) which extend transversely relative to the direction of movement of the lifting mast holder and arc spaced apart from one another,
- a sensor (18), attached to the lifting mast holder or to the lifting mast and oriented towards the base plate (10), which produces a switching signal when it passes over a control edge (14, 16),
- the sensor (18) may be attached so that when the lifting mast holder approaches an end position, the rear or front control edge (14, 16) is passed over,
- the control edges (14, 16) being arranged so that the lifting mast holder is in the vicinity of an end stop when the sensor (18) passes over a control edge (14, 16),
- an evaluation device determining, from a predetermined direction of the lifting mast holder drive, which of the control edges has produced a switching signal and
- the controllable lifting mast holder drive being designed so that the speed is reduced if the sensor (18) produces a switching signal when the lifting mast holder approaches an end position.

2. Reach fork lift truck according to Claim 1, **characterised in that** the base plate (10) has at least two rear control edges (14, 16) and the sensor (18) may be releasably attached along one transverse edge in at least two positions.

3. Reach fork lift truck according to Claim 1 or 2, **characterised in that** the base plate (10) in the rear region has a recess (12) with a stepped edge (14) forming at least two rear control edges.

4. Reach fork lift truck according to Claim 1 or 2, **characterised in that** the front control edge (16) is formed by an end edge of the base plate (10).

5. Reach fork lift truck according to Claim 4, **characterised in that** the position of the front control edge (16) is selected so that, with the shortest forward displacement of the lifting mast holder, the sensor (18) produces a switching signal before the front stop is reached.

6. Reach fork lift truck according to Claim 5, **characterised in that** the signal of the sensor (18) is chronologically offset in a software program of the controllable lifting mast holder drive, when the forward displacement is greater than the shortest forward displacement.

7. Reach fork lift truck according to one of Claims 1 to 6, **characterised in that** a control plate which comprises at least one front control edge may be releasably attached to the front end of the base plate (10).

8. Reach fork lift truck according to one of Claims 1 to 7, **characterised in that** the sensor (18) is arranged offset to the side relative to the longitudinal axis of the reach fork lift truck.

## Revendications

1. Chariot élévateur avec mât rétractable comprenant une partie de commande d'où s'étendent des croisillons de roue espacés parallèlement et un support de mât pour un mât de levage qui peut être déplacé au moyen d'une commande de support de mât commandable le long des guidages dans les croisillons de roue entre une position de fin de course avant et arrière, les positions de fin de course étant limitées par des butées mécaniques, **caractérisé par** les autres caractéristiques suivantes :
- une plaque de base (10) de la partie de commande qui présente des bords de commutation (16) qui s'étendent transversalement et sont espacés par rapport à la direction de déplacement du support de mât,
- un capteur (18) dirigé vers la plaque de base (10) sur le support de mât ou monté sur le mât, lequel capteur produit un signal de commutation lorsqu'il franchit un bord de commutation (14, 16),
- le capteur (18) peut être monté de telle sorte que, lorsque le support de mât se rapproche d'une position de fin de course, le bord de commutation arrière ou avant (14, 16) est franchi,
- les bords de commutation (14, 16) sont disposés de telle sorte que le support de mât est proche d'une butée de fin de course, lorsque le capteur (18) franchit un bord de commutation (14, 16),
- un dispositif d'évaluation à partir d'une indication directionnelle pour la commande de support de mât détermine le bord de commutation qui a produit un signal de commutation et
- la commande de support de mât commandable est conçue de telle sorte que la vitesse est réduite, lorsque le capteur (18) produit un signal de commutation au moment où le support de mât se rapproche d'une position de fin de course.

2. Chariot élévateur avec mât rétractable selon la revendication 1, **caractérisé en ce que** la plaque de base (10) comprend au moins deux bords de commutation arrière (14, 16) et le capteur (18) peut être monté détachable le long d'un bord transversal dans au moins deux positions.

3. Chariot élévateur avec mât rétractable selon les revendications 1 ou 2, **caractérisé en ce que** la plaque de base (10) présente dans la zone arrière un évidement (12) avec un bord (14) étagé formant au moins deux bords de commutation arrière.

4. Chariot élévateur avec mât rétractable selon les revendications 1 ou 2, **caractérisé en ce que** le bord de commutation avant (16) est formé par un bord d'extrémité de la plaque de base (10).

5. Chariot élévateur avec mât rétractable selon la revendication 4, **caractérisé en ce que** la position du bord de commutation avant (16) est sélectionnée de telle sorte que le capteur (18) produit un signal de commutation lorsque le support de mât parcourt une distance d'avance minimale, avant que la butée avant soit atteinte.

6. Chariot élévateur avec mât rétractable selon la revendication 5, **caractérisé en ce que** le signal du capteur (18) est décalé dans le temps dans un logiciel de la commande du support de mât commandable, lorsque la distance d'avance est supérieure à la distance d'avance minimale.

7. Chariot élévateur avec mât rétractable selon une des revendications 1 à 6, **caractérisé en ce qu'**une plaque de commutation présentant au moins un bord de commutation avant peut être montée détachable sur l'extrémité avant de la plaque de base (10).

8. Chariot élévateur avec mât rétractable selon une des revendications 1 à 7, **caractérisé en ce que** le capteur (18) est disposé décalé latéralement par rapport à l'axe longitudinal du chariot élévateur avec mât rétractable.
